# EUROPÄISCHE PATENTSCHRIFT

(11) **EP 0 814 687 B1**
(45) Veröffentlichungstag und Bekanntmachung des Hinweises auf die Patenterteilung: **09.12.1998**
(21) Anmeldenummer: 97904290.0
(22) Anmeldetag: 11.02.1997
(51) Int. Cl.: A47B 88/10, A47B 88/04

(54) **AUSZIEHFÜHRUNGSGARNITUR FÜR SCHUBLADEN**
GUIDES FOR WITHDRAWAL OF DRAWERS
MONTURE DE GUIDAGE POUR EXTRAIRE UN TIROIR

(30) Priorität: 26.02.1996 AT 343/96
(43) Veröffentlichungstag der Anmeldung: 07.01.1998
(73) Patentinhaber: Julius Blum Gesellschaft m.b.H., 6973 Höchst (AT)
(72) Erfinder: RÖCK, Erich, A-6973 Höchst (AT); BRÜSTLE, Klaus, A-6973 Höchst (AT)
(74) Vertreter: Torggler, Paul Norbert
(86) Internationale Anmeldenummer: AT9700026
(87) Internationale Veröffentlichungsnummer: WO9731559

(56) Entgegenhaltungen:
- EP-A- 0 574 164
- EP-A- 0 720 824
- EP-A- 0 761 133
- DE-A- 3 935 845
- DE-A- 4 028 877

## Beschreibung

Die Erfindung bezieht sich auf eine Ausziehführungsgarnitur für Schubladen mit einer korpusseitigen Tragschiene, einer ladenseitigen Ausziehschiene und einer zwischen diesen beiden Schienen angeordneten Mittelschiene an jeder Seite der Schublade, mit zwischen den Schienen angeordneten Laufrollen, die die Last der Schublade zwischen den Schienen übertragen, wobei an mindestens einer Seite der Schublade an der Mittelschiene eine Verriegelungseinrichtung lagert, mittels der die Mittelschiene und die Ausziehschiene im hinteren Bereich ihres Verfahrweges kuppelbar sind und eine vorzugsweise auf der Tragschiene gelagerte Einzugsvorrichtung vorgesehen ist, die im hinteren Bereich des Verfahrweges an der Mittelschiene angreift und diese beim Einschieben der Schublade zusammen mit der damit gekuppelten Ausziehschiene in die hintere Endstellung bewegt.

Aus der anmeldereigenen EP 0 548 706 A1 ist eine Ausziehführung für Schubladen bekannt, wobei an jeder Seite der Schublade eine schubladenseitige Ausziehschiene und eine korpusseitige Tragschiene angeordnet ist. Zwischen den Schienen sind Laufrollen gelagert, die die Last der Schublade von der Ausziehschiene auf die Tragschiene übertragen.

Auf der Tragschiene ist eine Einzugsvorrichtung montiert, die im hinteren Bereich des Verfahrweges der Schublade an der Ausziehschiene angreift und die Ausziehschiene mit der Schublade durch Federkraft in die hinterste Endstellung bewegt. Dadurch soll verhindert werden, daß eine nicht sorgfältig geschlossene Schublade aus dem Möbelkorpus hervorsteht.

Weitere Beispiele solcher Einzugsvorrichtungen für Schubladen sind der ebenfalls anmeldereigenen EP 0 391 221 B1 und der US-PS 52 07 781 zu entnehmen.

Die anmeldereigene EP 0 664 984 A2 zeigt einen Differentialauszug für Schubladen mit einer ladenseitigen Ausziehschiene, einer dazwischen differential ablaufenden Mittelschiene an jeder Seite der Schublade. Die Differentialbewegung der Ausziehschienen und der Mittelschienen wird durch ein Steuerseil gesteuert. An der Tragschiene ist wiederum eine Einzugsvorrichtung vorgesehen, die ein federbeaufschlagtes Kippsegment aufweist, das im hinteren Verschiebebereich der Schublade an einem Zapfen der Mittelschiene angreift und die Mittelschiene in die hintere Endstellung bewegt. Durch das Steuerseil wird auch die Ausziehschiene in die hintere Endstellung gebracht und die Schublade korrekt geschlossen.

Wenn die Einzugsvorrichtung an der Mittelschiene angreift, ist diese mit der Ausziehschiene gekuppelt. Es gibt keine Relativbewegung zwischen diesen beiden Schienen. Im vorderen Ausziehbereich der Ausziehführungsgarnitur hingegen laufen die Ausziehschiene, die Mittelschiene und die Tragschiene aneinander differential ab.

Aufgabe der Erfindung ist es, eine Ausziehvorrichtung der eingangs erwähnten Art dahingehend zu verbessern, daß bei einer Ausziehschiene, einer differential ablaufenden Mittelschiene und einer Tragschiene bestehende Ausziehführungsgarnitur beim Auskuppeln der Schubladeneinzugsvorrichtung ein besserer Übergang zum Differentiallauf der Schienen erfolgt und anschließend dieser Differentiallauf gesteuert wird.

Die erfindungsgemäße Aufgabe wird dadurch gelost, daß auf der Mittelschiene eine Steuerrolle gelagert ist, die an den Laufstegen der Tragschiene und der Ausziehschiene abläuft und daß an der Tragschiene eine Freistellung für die Steuerrolle vorgesehen ist, die die Steuerrolle in diesem Bereich außer Funktion stellt.

Nachfolgend werden zwei Ausführungsbeispiele der Erfindung anhand der Figuren der beiliegenden Zeichnungen eingehend beschrieben.

Die Fig. 1 und 2 zeigen jeweils einen Querschnitt durch eine erfindungsgemäße Ausziehführungsgarnitur; die Fig. 3 zeigt eine Seitenansicht der Ausziehführungsgarnitur im Bereich der als Schieber ausgeführten Verriegelungseinrichtung bei gelöster Verriegelung; die Fig. 4 zeigt dieselbe Seitenansicht wie die Fig. 3 in der Stellung knapp vor der Verriegelung der Mittelschiene mit der Ausziehschiene; die Fig. 5 zeigt die gleiche Seitenansicht während des Verriegelns der Außenschiene mit der Mittelschiene; die Fig. 6 zeigt die gleiche Ansicht in der voll eingezogenen Stellung der Schienen der Ausziehführungsgarnitur; die Fig. 7a bis 7f zeigen jeweils eine Seitenansicht einer Ausziehführungsgarnitur gemäß einem weiteren Ausführungsbeispiel in verschiedenen Stellungen des Ausziehweges von vollständig geschlossener Schublade (Fig. 7a) bis zu der Stellung für die voll herausgezogene Schublade (Fig. 7f; die Fig. 8 zeigt im vergrößertem Maßstab die Verriegelungseinrichtung und die Einzugseinrichtung in der Stellung der Fig. 7a; die Fig. 9 zeigt im vergrößertem Maßstab das vordere Ende der Ausziehführungsgarnitur in der Stellung gemäß Fig. 7c; die Fig. 10 zeigt eine Seitenansicht der Ausziehführungsgarnitur im vergrößertem Maßstab in der Stellung gemäß Fig. 7e; die Fig. 11 zeigt eine Seitenansicht der Ausziehführungsgarnitur im vergrößerten Maßstab in der Stellung der Fig. 7f; die Fig. 12 zeigt eine Seitenansicht der geschlossenen Ausziehführungsgarnitur; die Fig. 13 zeigt eine Seitenansicht, wobei die Ausziehschiene um ein kurzes Stück aus dem Möbelkorpus herausgezogen ist; die Fig. 14 zeigt eine Seitenansicht der Ausziehführungsgarnitur in voll ausgezogener Stellung; die Fig. 15 zeigt ein Schaubild der Einzugsvorrichtung; die Fig. 16 zeigt schematisch die Einzugsvorrichtung von unten; die Fig. 17 und 18 zeigen Seitenansichten des Kipphebels während des Normalbetriebes und die Fig. 19 zeigt eine Seitenansicht des Kipphebels während des Einhängens der Schublade.

An jeder Seite der Schublade ist eine an der Möbelseitenwand befestigte Tragschiene 1 und eine an der Schublade befestigte Ausziehschiene 2 angeordnet, wobei zwischen diesen beiden Schienen 1, 2 jeweils eine Mittelschiene 3 abläuft.

In sämtlichen Ausführungsbeispielen der Ausziehführung ist an der Mittelschiene eine Steuerrolle 4 gelagert. Dadurch wird, wenn die Verriegelung zwischen der Mittelschiene 3 und der Ausziehschiene 2 gelöst ist, ein differentialer Ablauf zwischen der Tragschiene 1, der Mittelschiene 3 und der Ausziehschiene 2 erreicht.

Die Steuerrolle 4 läuft während der Ausfahr- und Einfahrbewegung der Schublade zwischen dem Laufsteg 5 der Ausziehschiene 2 und dem Laufsteg 6 der Tragschiene 1 ab. Durch die Steuerrolle 4 wird sichergestellt, daß sich die Ausziehschiene 2 in bezug auf die Tragschiene 1 doppelt so schnell bewegt wie die Mittelschiene 3. Die Steuerrolle 4 ist mittels einer Achse 7 an der Mittelschiene gelagert. Es wäre jedoch eine achslose Lagerung mittels eines Bügels oder mittels von aus der Mittelschiene 3 ausgestanzten Lappen möglich.

Die lastübertragenden Laufrollen zwischen der Tragschiene 1 und der Mittelschiene 3 sind in separaten nicht gezeigten Laufwagen gelagert. Beim vorderen Ende der Mittelschiene 3 lagert eine Laufrolle 34, auf der der Laufsteg 5 der Ausziehschiene 2 abläuft. Beim hinteren Ende der Ausziehschiene 2 sind Laufrollen 38, 39 gelagert, die den Laufsteg 40 der Mittelschiene 3 zwischen sich aufnehmen.

An mindestens einer Seite der Schublade ist auf der Tragschiene 1 eine Einzugsvorrichtung 10 gelagert.

Die wesentlichen Teile der Einzugsvorrichtung 10 (Fig. 15 und 16) sind das Führungsgehäuse 12, das Kippsegment 13, die Führungsbahn 14 und die Feder 16, die eine Schraub- und Zugfeder ist. Die Führungsbahn 14 wird von einer Nut gebildet, die sich im Führungsgehäuse 12 befindet. Der Mitnehmerzapfen 15 ist an der Mittelschiene 3 der Ausziehführungsgarnitur angeordnet. Das Kippsegment 13 ist mittels zweier Zapfen 18 in der Führungsbahn 14 geführt. Die Führungsbahn 14 weist einen hinteren langen, geraden Abschnitt 14' und einen vorderen, bogenförmigen Abschnitt 14'' auf. Die Feder 16 ist mit ihrem Ende in einen Zapfen 11 des Führungsgehäuses 12 eingehängt.

Bei eingeschobener Schublade befindet sich das Kippsegment 13 in der in der Fig. 16 mit E bezeichneten Stellung und der Mitnehmerzapfen 15 der Mittelschiene 3 ragt in einen oben offenen Schlitz 9 des Kippsegmentes 13.

Wird die Schublade geöffnet, wird das Kippsegment 13 entlang des geraden Abschnittes 14' der Führungsbahn 14 in der Richtung des Pfeils A bewegt, bis es zum gebogenen Abschnitt 14'' der Führungsbahn 14 gelangt. Dort wird das Kippsegment 13 nach vorne gekippt und der Mitnehmerzapfen 15 wird aus dem Kippsegment 13 heraus weiter bewegt. Durch die durch beide Zapfen 18 gegebene Führung und die Bemessung des Bogens des Abschnittes 14'' ist das Kippsegment 13 in seiner vorderen Stellung bei ausgefahrener Schublade arretiert, d.h. es wird von der Feder 16 nicht selbsttätig zurückgezogen.

Während dieses Verfahrweges ist die Ausziehschiene 2 mit der Mittelschiene 3 über die Verriegelungseinrichtung gekuppelt und wird mit dieser gleichförmig mitbewegt.

Die Steuerrolle 4 ist außer Kraft gesetzt. Nachdem der Kipphebel 13 den Mitnehmerzapfen 15 freigegeben hat, wird die Verriegelungseinrichtung gelöst und die Steuerrolle 4 wird wirksam, sodaß die Ausziehschiene 2 doppelt so schnell wie die Mitnehmerschiene 3 bewegt wird.

Beim Einschieben der Schublade wird zuerst die Ausziehschiene 2 in bezug auf die Mittelschiene 3 differential bewegt, wobei die Bewegung der Schienen 2, 3 von der Steuerrolle 4 gesteuert wird. Im hinteren Bereich des Verfahrweges, knapp bevor der Mitnehmerzapfen 15 die Einzugseinrichtung 10 bzw. das Kippsegment 13 erreicht, wird die Steuerrolle 4 außer Funktion gesetzt und die Verriegelungseinrichtung kuppelt die Ausziehschiene 2 mit der Mittelschiene 3. Wenn der Mitnehmerzapfen 15 wieder im Schlitz 9 des Kippsegmentes 3 einrastet, wird zuerst durch die Schiebekraft des Mitnehmerzapfens 15 das Kippsegment 13 zurückgeschoben.

Sobald das Kippsegment 13 aus dem gebogenen Abschnitt 14'' herausbewegt wurde und sich im geraden Abschnitt 14' der Führungsbahn 14 befindet, kommt die Feder 16 zur Wirkung. D.h. während zuerst das Kippsegment 13 durch die Bewegung der Schublade bewegt wurde, kann nun die Federkraft der Feder 16 über das Kippsegment 13, den Mitnehmerzapfen 15 und die Verriegelungseinrichtung zwischen der Mittelschiene 3 und der Ausziehschiene 2 auf die Schublade übertragen werden, d.h. die Feder 16 zieht mit dem Kippsegment 13 die Schublade in den Möbelkorpus hinein. Auf diese Art und Weise wird auch eine nur wenig sorgsam eingeschobene Schublade vollständig in den Möbelkorpus hineingezogen und ein Vorstehen der Schubladenblende wird vermieden.

Die Schließvorrichtung 10 und somit das Führungsgehäuse 12 ist auf einem Horizontalsteg der Tragschiene 1, der auch den Laufsteg 6 bildet, montiert. In den gezeigten Ausführungsbeispielen befindet sich die nutenartige Führungsbahn 14 an der Unterseite des Führungsgehäuses 12 und das Kippsegment 13 ist unterhalb des Führungsgehäuses 12 angeordnet, d.h. es befindet sich zwischen dem Führungsgehäuse 12 und dem Laufsteg 6 der Tragschiene 1.

Parallel zur Führungsbahn 14, aber weiter nach hinten ragend ist ein Kanal 17, der die Feder 16 aufnimmt, ausgebildet. Die Zugfeder 16, die vollständig vom Führungsgehäuse 12 abgedeckt wird, wird lediglich gedehnt und zieht sich anschließend bei der Einholbewegung der Schublade wieder zusammen. Sie führt keine Kippbewegung aus.

Das Kippsegment 13 wird zum Großteil vom Führungsgehäuse 12 abgedeckt. Nur ein kleiner Teil ragt seitlich neben der Führungsbahn 14 aus dem Führungsgehäuse 12 heraus.

Das Führungsgehäuse 12 weist drei Befestigungsstellen 19 auf, die sich vorzugsweise zumindest annähernd im gleichen Abstand voneinander befinden. Auf diese Art kann auch mit einem Führungsgehäuse 12 aus relativ dünnem Kunststoff die notwendige Stabilität erreicht werden.

Im Ausführungsbeispiel nach den Fig. 3 bis 6 wird die erfindungsgemäße Verriegelungseinrichtung von einem Schieber 20 gebildet, der auf der Mittelschiene 3 gelagert ist, und zwar vertikal verschiebbar. Unmittelbar vor der Einzugsvorrichtung 10 ist im Laufsteg 6 der Tragschiene 1 ein Längsschlitz 21 vorgesehen, der die Freistellung für die Steuerrolle 4 bildet. In der in der Fig. 6 gezeigten Stellung befindet sich die Schublade in ihrer hintersten Position. Der Mitnehmerzapfen 15 der Mittelschiene 3 ist vom Kipphebel 13 der Einzugsvorrichtung 10 erfaßt und befindet sich ebenfalls in der hintersten Stellung.

Der Schieber 20 ragt in ein Loch 22 im Laufsteg 5 der Ausziehschiene, wodurch die Ausziehschiene 2 mit der Mittelschiene 3 gekuppelt ist. Die Steuerrolle 4 befindet sich im Bereich des Langsschlitzes 21 und ist daher freigestellt, d.h. sie läuft nicht am Laufsteg 6 der Tragschiene 1 ab und ist daher funktionslos. Wird nun die Schublade und somit die Ausziehschiene 2 aus dem Möbelkorpus herausgezogen, schlägt die Kante 23 des Laufsteges 5 beim Loch 22 an der linken Schrägfläche 24 des Schiebers 20 an. Da der Schieber 20 auf dem Führungsgehäuse 12 der Einzugsvorrichtung 10 unten aufliegt, kann er nicht nach unten ausweichen und er überträgt daher die Zugkraft von der Ausziehschiene 2 auf die Mittelschiene 3. Die Ausziehschiene 2 und die Mittelschiene 3 werden gemeinsam nach vorne gezogen.

Erreichen die Mittelschiene 3 und die Ausziehschiene 2 die in der Fig. 4 gezeigte Stellung, kommt die Steuerrolle 4 auf dem Laufsteg 6 der Tragschiene 1 zu liegen und die Ausziehschiene 2 wird relativ zur Mittelschiene 3 bewegt. Gleichzeitig überfährt der Schieber 20 die vordere Kante 25 des Führungsgehäuses 12 der Einzugsvorrichtung 10, und der Schieber 20 wird von der Kante 23 des Laufsteges 5 der Ausziehschiene 2 und über die Schrägfläche 24 am Schieber 20 nach unten gedrückt und gibt die Ausziehschiene 2 frei. Zumindestens annähernd gleichzeitig hat der Kipphebel 13 der Einzugsvorrichtung 10 seine vordere Endstellung erreicht und den Mitnehmerzapfen 15 freigegeben.

Die Ausziehschiene 2 und die Mittelschiene 3 werden nun über die Steuerrolle 4 differential weiter bewegt. Die Stellung des Schiebers 20 ist, wie in der Fig. 3 gezeigt, derart, daß er sich unterhalb des Laufsteges 5 der Ausziehschiene und oberhalb des Laufsteges 6 der Tragschiene 1 befindet.

Der Schieber 20 ist aus nachgiebig elastischem Material geformt, beispielsweise aus einem Polyamid oder Polyurethan, sodaß er - sollte die Position der Ausziehschiene 2 und der Mittelschiene 3 in bezug aufeinander und auf die Tragschiene 1 nicht stimmen - mit der Mittelschiene 3 in die hintere Endstellung gedruckt werden kann. Dabei wird der Schieber 20 zwischen dem Laufsteg 5 der Ausziehschiene 2 und dem Führungsgehäuse 12 der Einzugsvorrichtung 10 zusammgedrückt und verformt. Befindet sich dann die Ausziehschiene 2 ebenfalls in der richtigen Position, dehnt sich der Schieber 20 wiederum aus und ragt mit seiner Spitze in das Loch 22 im Laufsteg 5 der Ausziehschiene 2. Ebenso kann die Position des Kippsegmentes 13 korrigiert werden. Am Kippsegment 13 ist ein federnder Lappen 8 vorgesehen. Dieser Lappen 8 kann, wenn das Kippsegment 13 bei geöffneter Schublade unbeabsichtigt aus seiner vorderen Halterung von der Feder 16 in die rückwärtige Endstellung E gezogen wurde, vom Mitnehmerzapfen 15 an der Mittelschiene 3 überfahren werden, wenn die Schublade geschlossen wird. Wird die Schublade wieder geöffnet, nimmt der Mitnehmerzapfen 15 das Kippsegment 13 in die vordere Endstellung mit und klinkt anschließend aus. Beim nächsten Einschieben der Schublade ist das Kippsegment 13 wieder voll funktionsfähig und nimmt den Mitnehmerzapfen 15 im Schlitz 9 auf.

Im Ausführungsbeispiel nach den Fig. 7 bis 14 wird die Verriegelungseinrichtung von einem Kipphebel 30 gebildet. Der Kipphebel 30 lagert auf einer Achse 31 beim vorderen Ende der Mittelschiene 3. Er weist eine nach oben vorspringende Nase 32 und eine untere Anschlagfläche 35 auf.

Am Laufsteg 6 der Tragschiene 1 ist am vorderen Ende eine Abschrägung 33 ausgebildet.

An der Mittelschiene 3 ist ein Anschlag vorgesehen, der verhindert, daß der von der Tragschiene 1 freigestellte Kipphebel 30 zu weit nach unten abkippt. Trifft der Kipphebel 30 in der in der Fig. 9 gezeigten Stellung auf die Abschrägung 33 des Laufsteges 6 der Tragschiene 1, so wird er über diese Abschrägung 33 derart angehoben, daß die nach oben vorspringende Nase 32 in das Loch 22 im Laufsteg 5 der Ausziehschiene 2 ragt. In dieser Stellung können die Mittelschiene 3 und die Ausziehschiene 2 wiederum gemeinsam von der Einzugsvorrichtung 10 in die hinterste Stellung gebracht werden.

Damit der Kipphebel 30, der vorzugsweise aus Polyurethan oder einem Polyamid gefertigt ist, elastisch verformbar ist, wird er von einem außen umlaufenden Steg 36 gebildet. Durch die elastische Verformbarkeit des Kipphebels 30 ist es möglich, diesen in der hinteren Endstellung der Schienen 2, 3 auch dann in das Loch 22 der Ausziehschiene 2 zu zwängen, wenn sich die Schienen 1, 2, 3 nicht in der korrekten Position zueinander befinden. Dies ist beispielsweise dann der Fall, wenn die Schublade, an der die Ausziehschienen 2 befestigt sind, in die Mittelschiene 3 eingehängt wird. Die Ausziehschienen 2 werden dabei, wie in der Fig. 19 gezeigt, über den Kipphebel 30 geschoben, der dabei verformt wird. Die Verformbarkeit des Kipphebels 30 kann durch eine gabelförmige Ausgestaltung verbessert werden. Ebenso ist es möglich, den Kipphebel 30 zweiteilig mit einem oberen und unteren Arm 30' auszubilden und zwischen den Armen 30' eine Feder anzuordnen. Nachdem die Schienen 1, 2, 3 wiederum ihre korrekte Position in bezug aufeinander aufgenommen haben, funktioniert die Ver- und Entriegelung der Ausziehschiene 2 und der Mittelschiene 3 ohne Verformung des Kipphebels 30. Die Stellung der Steuerrolle 4 ist im Ausführungsbeispiel nach den Fig. 2 und 12 bis 14 so gewählt, daß sie sich bei voll ausgezogener Schublade beim vorderen Ende der Tragschiene 1 befindet und sich auf deren Laufsteg 6 abstützt und daß sich der Laufsteg 5 der Ausziehschiene 2 beim hinteren Ende auf ihr abstützt. Die Verriegelungseinrichtung, sei es der Schieber 20 oder der Kipphebel 30, können sich dabei sowohl vor als auch hinter der Steuerrolle 4 befinden. Wird die Kante 25 der Einzugsvorrichtung 10 für die Steuerung des Schiebers 20 genützt, so befindet sich der Schieber 20 hinter der Steuerrolle 4. Wird für die Steuerung der Verriegelungseinrichtung das vordere Ende des oberen Laufsteges 6' der Tragschiene 1 genutzt, wie im Ausführungsbeispiel nach den Fig. 7 bis 11, so befindet sich der Kipphebel 30, vor der Steuerrolle 4.

Der Abstand zwischen der Verriegelungseinrichtung und der Steuerrolle 4 kann entsprechend den gewünschten Fahreigenschaften gewählt werden.

Einerseits ist es möglich, den Abstand zwischen der Steuerrolle 4, der Freistellung für die Steuerrolle 4 und der Verriegelungseinrichtung so zu wählen, daß beim Aufmachen der Schublade die Verriegelungseinrichtung sofort die Ausziehschiene 2 freigibt, wenn die Mittelschiene 3 von der Einzugsvorrichtung 10 gelöst wird, sodaß die Ausziehschiene 2 und die Mittelschiene 3 sofort nach der Freigabe durch die Verriegelungseinrichtung differential bewegt werden.

Es ist jedoch auch möglich, die Abstände derart zu wählen, daß - nachdem die Entriegelungsvorrichtung 10 die Mittelschiene 3 freigegeben hat - die Mittelschiene 3 und die Ausziehschiene 2 noch im gekuppelten Zustand gemeinsam weiter nach vorne bewegt werden, wobei die Steuerrolle 4 nicht in Funktion tritt. Das Entkuppeln der Ausziehschiene 2 und der Mittelschiene 3 sowie das Auflaufen der Steuerrolle 4 auf dem Laufsteg 6 der Tragschiene 1 erfolgt zu einem späteren Zeitpunkt. Für den Auszugsweg der Schublade ergeben sich daher die folgenden drei Phasen: Zuerst werden die Ausziehschiene 2 und die Mittelschiene 3 entgegen der Kraft der Feder 16 der Einzugsvorrichtung 10 gemeinsam nach vorne bewegt. Anschließend gibt die Einzugsvorrichtung 10 die Mittelschiene 3 frei und die Ausziehschiene 2 und die Mittelschiene 3 werden gemeinsam und miteinander gekuppelt nach vorne bewegt, bis dann die Kupplung der beiden Schienen 2, 3 aufgehoben und die Mittelschiene 3 und die Ausziehschiene 2 in bezug auf die Tragschiene 1 differential weiter bewegt werden, bis sie die vollständig ausgezogene Stellung erreicht haben.

Im Ausführungsbeispiel nach den Fig. 7 bis 11 ergibt sich hingegen folgender Bewegungsablauf: Zuerst werden die Ausziehschiene 2 und die Mittelschiene 3, die miteinander verriegelt sind, entgegen der Kraft der Feder 16 der Einzugsvorrichtung 10 gemeinsam nach vorne bewegt. Anschließend gibt die Einzugsvorrichtung 10 die Mittelschiene 3 frei und die Führungsrolle 4 läuft im vorderen Bereich des Laufsteges 6 der Tragschiene 1 ab. In diesem Bereich werden die Ausziehschiene 2, die Mittelschiene 3 und die Tragschiene 1 in bezug aufeinander differential bewegt. Wenn die Führungsrolle 4 den Laufsteg 6 der Tragschiene 1 vorne verläßt, kommt es zu einer weiteren Bewegung der Ausziehschiene 2 relativ zur Mittelschiene 3 bis diese Schienen 2, 3 ihre vordere Endstellung erreicht haben. Dabei sind jedoch die Ausziehschiene 2 und die Mittelschiene 3 nicht differential geführt.

In dem Ausführungsbeispiel nach den Fig. 1 und 7 bis 11 sind die Laufrollen 38, 39 in einem Lagerbock 41 gelagert. Die Mittelschiene 3 ist im hinteren Bereich mit einem Aufsatz 42 versehen, an dem der Laufsteg 40 für die Laufrollen 39, 38 ausgebildet ist.

Die Ausziehschiene 2 ist mit einem nach hinten offenen Schlitz 43 versehen, durch den der Aufsatz 42 der Mittelschiene 3 ragt.

Im Ausführungsbeispiel nach den Fig. 2 und 12 ist die Ausziehschiene 2 mit einem Aufsatz 45 versehen, der den Aufsatz 42 der Mittelschiene 3 umgibt.

Im Ausführungsbeispiel nach den Fig. 12 bis 14 bleibt die Steuerrolle 4 bei vollständig herausgezogener Schublade in der Tragschiene 1. In diesen Figuren ist die Verriegelungseinrichtung nicht eingezeichnet. Sie ist analog zu den anderen Ausführungsbeispielen ausgeführt.

## Patentansprüche

1. Ausziehführungsgarnitur für Schubladen mit einer korpusseitigen Tragschiene (1), einer ladenseitigen Ausziehschiene (2) und einer zwischen diesen beiden Schienen angeordneten Mittelschiene (3) an jeder Seite der Schublade, mit zwischen den Schienen angeordneten Laufrollen, die die Last der Schublade zwischen den Schienen übertragen, wobei an mindestens einer Seite der Schublade an der Mittelschiene (3) eine Verriegelungseinrichtung lagert, mittels der die Mittelschiene und die Ausziehschiene im hinteren Bereich ihres Verfahrweges kuppelbar sind und eine vorzugsweise auf der Tragschiene gelagerte Einzugsvorrichtung (10) vorgesehen ist, die im hinteren Bereich des Verfahrweges an der Mittelschiene angreift und diese beim Einschieben der Schublade zusammen mit der damit gekuppelten Ausziehschiene in die hintere Endstellung bewegt, dadurch gekennzeichnet, daß auf der Mittelschiene (3) eine Steuerrolle (4) gelagert ist, die an den Laufstegen (5,6) der Tragschiene (1) und der Ausziehschiene (2) abläuft und daß an der Tragschiene (1) eine Freistellung für die Steuerrolle (4) vorgesehen ist, die die Steuerrolle (4) in diesem Bereich außer Funktion stellt.

2. Ausziehführungsgarnitur nach Anspruch 1, dadurch gekennzeichnet, daß die Freistellung von einer Aussparung im Laufsteg (6) der Tragschiene (1) gebildet wird.

3. Ausziehführungsgarnitur nach Anspruch 2, dadurch gekennzeichnet, daß die Aussparung als Längsschlitz (21) ausgeführt ist.

4. Ausziehführungsgarnitur nach einem der Ansprüche 1 bis 3, dadurch gekennzeichnet, daß sich die Freistellung unmittelbar vor der Einzugsvorrichtung (10) befindet.

5. Ausziehführungsgarnitur nach einem der Ansprüche 1 bis 4, dadurch gekennzeichnet, daß die Einzugsvorrichtung (10) ein Gehäuse (12) aufweist, das auf dem Laufsteg (6) der Tragschiene (1) montiert ist.

6. Ausziehführungsgarnitur nach einem der Ansprüche 1 bis 4, dadurch gekennzeichnet, daß die Verriegelungseinrichtung von einem Schieber (20) gebildet wird, der in der Arretierstellung in ein Loch (22) im Laufsteg (5) der Ausziehschiene (2) ragt.

7. Ausziehführungsgarnitur nach Anspruch 6, dadurch gekennzeichnet, daß der Schieber (20) oben und unten je eine Schrägfläche (24) aufweist und daß während des Verfahrweges der Schublade ein Anschlag der Ausziehschiene (2) an der oberen Schrägfläche (24) und ein Anschlag der Tragschiene (1) an der unteren Schrägfläche anstößt.

8. Ausziehführungsgarnitur nach Anspruch 7, dadurch gekennzeichnet, daß der Schieber (20) oben zwei als Anschlag für die Ausziehschiene dienende gegenläufige Schrägflächen (22) aufweist.

9. Ausziehführungsgarnitur nach den Ansprüchen 5 und 7, dadurch gekennzeichnet, daR der Anschlag der Tragschiene (1) vom Gehäuse (12) der Einzugsvorrichtung (10) gebildet wird.

10. Ausziehführungsgarnitur nach einem der Ansprüche 6 bis 9, dadurch gekennzeichnet, daß der Schieber (20) elastisch verformbar und aus einem Kunststoff, vorzugsweise Polyamid oder Polyurethan gefertigt ist.

11. Ausziehführungsgarnitur nach einem der Ansprüche 1 bis 5, dadurch gekennzeichnet, daß die Verriegelungseinrichtung von einem auf der Mittelschiene 3 drehbar gelagerten Kipphebel (30) gebildet wird.

12. Ausziehführungsgarnitur nach Anspruch 11, dadurch gekennzeichnet, daß der Kipphebel (30) eine nach oben gerichtete Nase (32) aufweist, die in der Arretierstellung in ein Loch (22) im Laufsteg (5) der Ausziehschiene (2) ragt.

13. Ausziehführungsgarnitur nach Anspruch 11, dadurch gekennzeichnet, daß das freie Ende des Kipphebels (30) in bezug auf die Ausziehrichtung der Schublade nach hinten gerichtet ist.

14. Ausziehführungsgarnitur nach einem der Ansprüche 11 bis 13, dadurch gekennzeichnet, daß der Laufsteg (6) der Tragschiene (1) eine nach unten gerichtete Abschrägung (33) aufweist, die als Führungsfläche für den Kipphebel (30) dient.

15. Ausziehführungsgarnitur nach einem der Ansprüche 11 bis 14, dadurch gekennzeichnet, daß der Kipphebel (30) elastisch verformbar und aus einem Kunststoff, vorzugsweise Polyamid oder Polyurethan gefertigt ist.

16. Ausziehführungsgarnitur nach Anspruch 15, dadurch gekennzeichnet, daß der Kipphebel (30) von einem äußeren umlaufenden Randsteg (36) gebildet wird.

## Claims

1. A pull-out guide assembly for drawers with a carcass-side supporting rail (1), a drawer-side pull-out rail (2) and an intermediate rail (3) arranged between these two rails on each side of the drawer, with rollers arranged between the rails which transmit the load of the drawer between the rails, whereby a locking device is mounted on the intermediate rail (3) on at least one side of the drawer by means of which the intermediate rail and the pull-out rail can be coupled in the rear part of their displacement path and a closing device (10) preferably mounted on the support rail being provided which engages the intermediate rail in the rear part of its displacement path and which moves the intermediate rail together with the pull-out rail coupled thereto into the rearmost position when the drawer is inserted, wherein a driving roller (4) is mounted on the intermediate rail (3) which runs on the running flanges (5, 6) of the support rail (1) and the pull-out rail (2) and wherein a clearance is provided for the driving roller (4) at the support rail (1) putting the driving roller (4) out of function in this area.

2. A pull-out guide assembly as claimed in claim 1, wherein the clearance is provided by a cut out in the running flange (6) of the support rail (1).

3. A pull-out guide assembly as claimed in claim 2, wherein the clearance is a longitudinal slot (21).

4. A pull-out guide assembly as claimed in one of claims 1 to 3, wherein the clearance is located directly in front of the closing device (10).

5. A pull-out guide assembly as claimed in one of claims 1 to 4, wherein the closing device (10) is provided with a housing (12) which is mounted on the running flange (6) of the support rail (1).

6. A pull-out guide assembly as claimed in one of claims 1 to 4, wherein the locking device is a slide (20), which in the locking position protrudes into a hole (22) in the running flange (5) of the pull-out rail (2).

7. A pull-out guide assembly as claimed in claim 6, wherein the slide (20) is at its upper and at its lower end provided with an inclined plane (24) and wherein during movement of the drawer a stop member of the pull-out rail (2) abuts the upper inclined plane (24) and a stop member of the support rail (1) abuts the lower inclined plane.

8. A pull-out guide assembly as claimed in claim 7, wherein the slide (20) is provided at its upper end with two inclined planes (22) which are opposed to each other.

9. A pull-out guide assembly as claimed in claims 5 and 7, wherein the stop of the support rail (1) is the housing (12) of the closing device (10).

10. A pull-out guide assembly as claimed in one of claims 6 to 9, wherein the slide (20) is elastically deformable and is made of plastic material, preferably polyamide or polyurethane.

11. A pull-out guide assembly as claimed in one of claims 1 to 5, wherein the locking device is a tilting lever (30) mounted on the intermediate rail (3).

12. A pull-out guide assembly as claimed in claim 11, wherein the tiling lever (30) is provided with an upwardly projecting nose (32) which in the locking position protrudes into a hole (22) in the running flange (5) of the pull-out rail (2).

13. A pull-out guide assembly as claimed in claim 11, wherein the free end of the tilting lever (30) is directed rearwardly with respect to the pull-out direction of the drawer.

14. A pull-out guide assembly as claimed in one of claims 11 to 13, wherein the running flange (6) of the support rail (1) is provided with a downwardly directed slope (33) which acts as a guide surface for the tilting lever (30).

15. A pull-out guide assembly as claimed in one of claims 11 to 14, wherein the tilting lever (30) is elastically deformable and is made of plastic material, preferably of a polyamide or a polyurethane.

16. A pull-out guide assembly as claimed in claim 15, wherein the tilting lever (30) is formed by an outer continuous rim (36).

## Revendications

1. Monture de guidage pour extraire un tiroir, avec une glissière de support (1) située côté corps, une glissière d'extraction (2) située côté tiroir, et une glissière médiane (3) disposée entre ces deux glissières, sur chaque côté du tiroir, avec des galets de roulement disposés entre les glissières et transmettant la charge du tiroir entre les glissières, où, en au moins un côté du tiroir, sur la glissière médiane (3), est un monté un dispositif de verrouillage, au moyen duquel la glissière médiane et la glissière d'extraction peuvent être accouplées dans la zone arrière de leur course de déplacement, et un dispositif d'insertion (10), monté de préférence sur la glissière de support, étant prévu et agissant dans la zone arrière de la course de déplacement sur la glissière médiane et déplaçant celle-ci, lors de l'introduction du tiroir, conjointement avec la glissière d'extraction ainsi couplée, dans sa position finale arrière, caractérisée en ce que sur la glissière médiane (3) est monté un galet de commande (4) qui défile sur les nervures de défilement (5, 6) de la glissière de support (1) et de la glissière d'extraction (2) et en ce que sur la glissière de support (1) est prévue pour le galet de commande (4) une position libre, qui met hors de fonction le galet de commande (4) dans cette zone.

2. Monture de guidage pour extraction selon la revendication 1, caractérisée en ce que la position libre est constituée par un évidement ménagé dans la nervure de défilement (6) de la glissière de support (1).

3. Monture de guidage pour extraction selon la revendication, caractérisée en ce que l'évidement est réalisé sous la forme d'une fente allongée (21).

4. Monture de guidage pour extraction selon l'une des revendications 1 à 3, caractérisée en ce que la position libre se trouve directement devant le dispositif d'introduction (10).

5. Monture de guidage pour extraction selon l'une des revendications 1 à 4, caractérisée en ce que le dispositif d'introduction (10) présente un boîtier (12) monté sur la nervure de défilement (6) de la glissière de support (1).

6. Monture de guidage pour extraction selon l'une des revendications 1 à 4, caractérisée en ce que le dispositif de verrouillage est constitué par un coulisseau (20) qui, dans la position de blocage, pénètre dans un trou (22) ménagé dans la nervure de défilement (5) de la glissière d'extraction (2).

7. Monture de guidage pour extraction selon la revendication 6, caractérisée en ce que le coulisseau (20) présente en partie haute et en partie basse respectivement une surface de chanfrein, et en ce que, pendant la course de déplacement du tiroir, une butée de la glissière d'extraction (2) vient en butée sur la face de chanfrein supérieure (24) et une butée de la glissière de support (1) vient en butée sur la face de chanfrein inférieure.

8. Monture de guidage pour extraction selon la revendication 7, caractérisée en ce que le coulisseau (20) présente en partie haute deux faces obliques (22) orientées en sens inverse, servant de butées pour la glissière d'extraction.

9. Monture de guidage pour extraction selon la revendication 5 et 7, caractérisée en ce que la butée de la glissière de support (1) est constituée par le boîtier (12) du dispositif d'introduction (10).

10. Monture de guidage pour extraction selon l'une des revendications 6 à 9, caractérisée en ce que le coulisseau (20) est déformable élastiquement et est fabriqué en une matière plastique, de préférence du polyamide ou du polyuréthanne.

11. Monture de guidage pour extraction selon l'une des revendications 1 à 5, caractérisée en ce que le dispositif de verrouillage est constitué par un levier basculant (30) monté à rotation sur la glissière médiane (3).

12. Monture de guidage pour extraction selon la revendication 11, caractérisée en ce que le levier basculant (30) présente un ergot (32) orienté vers le haut, qui, dans la position de blocage, pénètre dans un trou (22) ménagé dans la nervure de défilement (5) de la glissière d'extraction (2).

13. Monture de guidage pour extraction selon la revendication 11, caractérisée en ce que l'extrémité libre du levier basculant (30) est orientée vers l'arrière, en se référant à la direction d'extraction du tiroir.

14. Monture de guidage pour extraction selon l'une des revendications 11 à 13, caractérisée en ce que la nervure de défilement (6) de la glissière de support (1) présente un chanfreinage (33) orienté vers le bas, servant de surface de guidage pour le levier basculant (30).

15. Monture de guidage selon l'une des revendications 1 à 14, caractérisée en ce que le levier basculant (30) est déformable élastiquement et est fabriqué en une matière plastique, de préférence du polyamide ou du polyuréthanne.

16. Monture de guidage selon la revendication 15, caractérisée en ce que le levier basculant (30) est constitué par une nervure de bordure (36) faisant le pourtour extérieur.
